# EUROPÄISCHE PATENTSCHRIFT

(11) **EP 1 119 426 B1**
(45) Veröffentlichungstag und Bekanntmachung des Hinweises auf die Patenterteilung: **20.11.2002**
(21) Anmeldenummer: 99914413.2
(22) Anmeldetag: 10.02.1999
(51) Int. Cl.: B21H 5/02

(54) **WERKZEUG ZUR HERSTELLUNG EINES AUSSEN VERZAHNTEN GETRIEBETEILES**
TOOL FOR PRODUCING A GEAR PART HAVING EXTERNAL TOOTHING
OUTIL UTILISE POUR PRODUIRE UNE PARTIE D'ENGRENAGE A DENTURE EXTERIEURE

(30) Priorität: 08.10.1998 DE 29817979 U
(43) Veröffentlichungstag der Anmeldung: 01.08.2001
(73) Patentinhaber: WF-MASCHINENBAU UND BLECHFORMTECHNIK GMBH & CO. KG, D-48324 Sendenhorst (DE)
(72) Erfinder: FRIESE, Udo, D-59227 Ahlen (DE)
(74) Vertreter: Specht, Peter, Dipl.-Phys.
(86) Internationale Anmeldenummer: DE9900387
(87) Internationale Veröffentlichungsnummer: WO00021699

(56) Entgegenhaltungen:
- DE-C- 4 335 505
- DE-C- 19 613 457
- SU-A- 1 224 073

## Beschreibung

Die Erfindung bezieht sich auf ein Werkzeug zur Herstellung eines außen verzahnten Getriebeteiles gemäß dem Oberbegriff des Hauptanspruches.

Im nachfolgenden wird unter "Werkstück" das zu bearbeitende bzw. teilweise bearbeitete Rohteil verstanden. Unter dem Begriff "Drücken" wird ein Verfahren der Umformtechnik verstanden, das zur Herstellung von rotationssymmetrischen Körpern unter Verwendung von Drückwerkzeugen Verwendung findet. In der Technik wird neuerungsdings für dieses Verfahren auch der Begriff "Rollformen" oder "Drückwalzen" verwendet.

Ein gattungsbildendes Werkzeug ist in der DE 196 13 457 C1 beschrieben. Bei dieser bekannten Anordnung ist es erforderlich, daß die mehrere Umformbereiche aufweisende Formrolle für jeden Umformbereich nicht nur eine Bewegung in Richtung der Y-Achse ausführt, sondern - da der Kopfkreis der einzelnen Umformbereiche ansteigend ist - muß das Werkzeug bei jeder Bewegung in Richtung der Y-Y-Achse auch senkrecht zur Y-Y-Achse, d. h. also radial zurückbewegt werden, damit der nächste Umformbereich in den vorgeformten Zahnbereich des Werkstückes eingreifen kann.

Bei dem gattungsbildenden Werkzeug wird das vom Werkzeug verdrängte Material des Werkstückes in den Raum des zu bildenden Zahnes verdrängt, d. h. also in den Raum, der zwischen den Zähnen des Werkzeuges besteht. Hierdurch kann eine Auffaltung oder unkontrollierte Ablagerung des verdrängten Materials des Werkstückes in dem Raum des Werkzeuges und damit innerhalb des zu bildenden Zahnes eintreten, wodurch der so gebildete Zahn im Werkstück nur sehr schwer zu kontrollierende Materialverformungen aufweisen kann, beispielsweise Faltungen oder Überlappungen, die die Standfestigkeit des Zahnes des herzustellenden Werkzeuges beeinträchtigen können.

Der Erfindung liegt die Aufgabe zugrunde, durch ein entsprechend ausgebildetes Werkzeug ein Herstellungsverfahren zu ermöglichen, bei dem ein unkontrolliertes Fließen des verdrängten Materials im Bereich des zu bildenden Zahnes nicht eintritt, außerdem eine bisher im Stand der Technik erforderliche zusätzliche Bewegung der Formrolle vermeidet und eine schnelle und kostengünstige Herstellung eines außen verzahnten Getriebeteiles möglich macht.

Diese der Erfindung zugrundeliegende Aufgabe wird durch die Lehre des Hauptanspruches gelöst.

Vorteilhafte Ausgestaltungen sind in den entsprechenden Unteransprüchen erläutert.

Mit anderen Worten ausgedrückt wird vorgeschlagen, daß der Kopfkreis des Werkzeuges über alle Umformbereiche gesehen gleich ist und daß die unterschiedliche Zahntiefe durch Veränderung des Fußkreises der Zähne des Werkzeuges erreicht wird.

Das von den Zähnen des Werkzeuges verdrängte Material des Werkstückes fließt bei der erfindungsgemäßen Anordnung nach außen und kann hier nach Fertigstellen des Zahnrades durch entsprechende Materialbearbeitung entfernt werden.

Die Formrolle ist gemäß der Erfindung frei drehbar gelagert und paßt sich damit ohne Schwierigkeiten und getriebemäßige Kopplung mit dem Antrieb des Aufnahmewerkzeuges den zu bildenden Zähnen an.

Falls dies erforderlich sein sollte, ist es natürlich möglich, einen Synchronlauf zwischen Formrolle und Aufnahmewerkzeug einzusetzen.

Um ein kontrolliertes Fließen des von den Zähnen des Werkzeuges verdrängten Materiales zu vermeiden, wird gemäß der Erfindung weiterhin vorgeschlagen, daß mindestens im Randbereich des Werkstückes eine Begrenzungseinrichtung vorgesehen ist, die vorzugsweise durch zwei zusammenwirkende Druckrollen gebildet wird, die das ausfließende Material zwischen sich halten, ggf. formen und begrenzen.

Um überflüssiges Ausfließen von Material zu vermeiden, wird auch vorgeschlagen, daß der umzuformende Umfangsbereich des Werkstückes optimiert wird, beispielsweise konkav nach innen gewölbt ist oder über geradlinige Flächen nach innen ausgenommen ist, so daß nur soviel Material im Umfangsbereich des Werkstückes vorhanden ist, wie für die Bildung des eigentlichen Zahnes erforderlich ist.

Es können auch mehrere Formrollen gleichzeitig am Werkstück zum Einsatz kommen. Hierdurch wird der durch das Drücken der Formrolle in das Werkstück hinein auftretende Druck auf das Aufnahmewerkzeug minimiert, da dieser Druck von der ggf. gegenüberliegenden Formrolle aufgenommen wird.

Hierbei können zwei, drei oder auch mehrere Formrollen am Umfang des Werkstückes vorgesehen werden.

Schließlich wird auch vorgeschlagen, daß das Werkstück in eine rotierende hin- und hergehende Bewegung versetzt wird, wodurch die beiden Flanken des gebildeten Zahnes gleichmäßig durch die Formrolle beaufschlagt werden, so daß hier Unterschiede in den Zahnflanken vermieden werden.

Ausführungsbeispiele der Erfindung werden nachfolgend anhand der Zeichnungen erläutert.

Die Zeichnungen zeigen dabei in den
- Fig. 1 und 2: in einer Schnittdarstellung die verschiedenen Stufen des Werkzeuges im Verhältnis zum Werkstück, in
- Fig. 3: in einer schaubildlichen Darstellung eine Ansicht auf das Formwerkzeug, in
- Fig. 4: in einer schaubildlichen Darstellung eine Anordnung zur Herstellung eines verzahnten Getriebeteiles mit den erfindungsgemäßen Formwerkzeugen und in den
- Fig. 5 und 6: Umfangsbereiche des Werkstückes.

In den Zeichnungen ist ein Aufnahmewerkzeug 1 gezeigt, das um eine Achse X-X umläuft. Ein Werkstück 3 oder Rohteil wird von einem Vorsetzer 2 am Aufnahmewerkzeug 1 festgelegt. Eine Formrolle 4 besteht z. B. aus vier einzelnen Umformbereichen 4a, 4b, 4c und 4d, wobei diese Formrolle 4 um eine Achse Y-Y umlaufen kann und frei drehbar gelagert ist.

Das Aufnahmewerkzeug 1 wird umlaufend angetrieben und vorzugsweise in eine hin- und hergehende, umlaufende Bewegung, die beispielsweise 180° oder 120° betragen kann.

Zu Beginn des Arbeitsvorganges wird der Umformbereich 4a gegenüber der radialen Außenkante des Werkstückes 3 eingestellt und dann auf das Werkstück 3 zugestellt und dabei wird der Zahnbereich 5a mit der Außenkante des Werkstückes 3 in Kontakt gebracht und durch Drücken eine Ausnehmung geformt. Danach wird das Werkstück 3 bzw. Rohteil in Drehung versetzt.

Anschließend wird die Formrolle 4 in Richtung ihrer Y-Achse um einen Umformbereich weiter verstellt, so daß dann der Zahnbereich 5b des Umformbereiches 4b mit dem Werkstück 3 in Kontakt gebracht werden kann. Hierbei bildet sich dann ein gegenüber dem vorherigen Zahnbereich vertiefter Zahnbereich. Die letzte, durch den Umformbereich 4d gebildete Ausnehmung in dem Werkstück 3 ist in Fig. 2 mit 6d bezeichnet.

Bei der in Fig. 4 dargestellten Ausführungsform sind Begrenzungseinrichtungen 7 und 8 vorgesehen, die bei der Darstellung außerhalb des Eingriffes mit dem Umfangsbereich 11 des Werkstückes 3, z. B. einer Ronde, dargestellt sind, aber bei Durchführen des Arbeitsverfahrens in diesem Umfangsbereich stehen. Jede Begrenzungseinrichtung 7 bzw. 8 weist Druckrollen 9 und 10 auf, die nunmehr ein unkontrolliertes Fließen des von den Zähnen, beispielsweise 5a, verdrängten Materials verhindern.

Fig. 5 zeigt im Schnitt den Umfangsbereich des Werkstückes 3, das zur Optimierung des abfließenden Materials eine konkave Wölbung 12 aufweist, während gemäß Fig. 6 diese Optimierung durch geradlinige Einschnitte oder Ausnehmungen 14 erreicht wird.

## Patentansprüche

1. Werkzeug zur Herstellung eines außen verzahnten Getriebeteiles durch ein Drückverfahren mit einem zum Tragen des von einem Vorsetzer (2) beaufschlagten Werkstücks (3) geeigneten und zu einer Drehbewegung angetriebenen Aufnahmewerkzeug (1) und einer in einem Träger um eine parallel zur Achse (X-X) des Aufnahmewerkzeugs (1) ausgerichteten Achse (Y-Y) drehbar gelagerten Formrolle (4), die in Richtung ihrer Y-Achse gegenüber dem Aufnahmewerkzeug (1) verstellbar ist und in Richtung ihrer Y-Achse in mehrere aufeinander folgende Umformbereiche (4a, 4b, 4c, 4d) mit ansteigender Zahntiefe aufgeteilt ist, wobei die Formrolle (4) senkrecht zu ihrer Y-Achse, d. h. also radial zur Durchführung des Drückverfahrens auf das Werkstück (3) zustellbar ist und die Zahnhöhe der einzelnen Umformbereiche (4a, 4b, 4c, 4d) ansteigend ist, **dadurch gekennzeichnet, daß** der Kopfkreis bei allen Umformbereichen (4a-4d) der Formrolle (4) gleich ist, der Radius des Fußkreises der einzelnen Umformbereiche (4a-4d) vom ersten Umformbereich (4a) bis zum letzten Umformbereich (4d) verringert, die Zahntiefe vom ersten Umformbereich (4a) bis zum letzten Umformbereich (4d) ansteigend ist und damit die Zahndicke am Fußkreis vom ersten Umformbereich (4a) bis zum letzten Umformbereich (4d) zunehmend ist.

2. Werkzeug nach Anspruch 1, **dadurch gekennzeichnet, daß** die Formrolle (4) frei drehbar gelagert ist.

3. Werkzeug nach Anspruch 1 oder 2, **gekennzeichnet durch** mindestens eine **durch** zwei zusammenwirkende Druckrollen (9, 10) gebildete Begrenzungseinrichtung (7, 8), die im Randbreich des eine rotierende hin- und hergehende Bewegung ausführenden Werkstücks (3) vorsehbar ist.

## Claims

1. Tool for producing an externally toothed gearing part by a spinning method, having a rotationally driven mounting tool (1) which is suitable for carrying the workpiece (3) acted upon by a front piece (2), and having a form roller (4) which is mounted in a carrier so as to be rotatable about an axis (Y-Y) oriented parallel to the axis (X-X) of the mounting tool (1), is adjustable in the direction of its Y-axis relative to the mounting tool (1) and is subdivided in the direction of its Y-axis into a plurality of successive forming regions (4a, 4b, 4c, 4d) with increasing tooth depth, in which case the form roller (4) can be fed in towards the workpiece (3) perpendicularly to its Y-axis, i.e. radially to the execution of the spinning method, and the tooth height of the individual forming regions (4a, 4b, 4c, 4d) increases, **characterized in that** the addendum circle at all the forming regions (4a-4d) of the form roller (4) is identical, the radius of the root circle of the individual forming regions (4a-4d) decreases from the first forming region (4a) to the last forming region (4d), the tooth depth increases from the first forming region (4a) to the last forming region (4d), and thus the tooth thickness at the root circle increases from the first forming region (4a) to the last forming region (4d).

2. Tool according to Claim 1, **characterized in that** the form roller (4) is mounted in a freely rotatable manner.

3. Tool according to Claim 1 or 2, **characterized by** at least one limiting device (7, 8) which is formed by two interacting pressure rollers (9, 10) and can be provided in the marginal region of the workpiece (3), which performs a rotating reciprocating movement.

## Revendications

1. Outil pour fabriquer un élément d'engrenage à denture extérieure par un procédé de compression, comportant un outil de réception (1) qui est propre à supporter la pièce à usiner (3) sollicitée par un dispositif d'avance (2), et qui est entraîné en un mouvement de rotation, ainsi qu'un rouleau de formage (4) monté tournant dans un support autour d'un axe (Y-Y) orienté parallèlement à l'axe (X-X) de l'outil de réception (1), lequel rouleau de formage est déplaçable dans la direction de son axe (Y) par rapport à l'outil de réception (1) et est divisé, dans la direction de son axe (Y), en plusieurs zones de déformation (4a, 4b, 4c, 4d) successives avec une profondeur de dent croissante, le rouleau de formage (4) pouvant être ajusté perpendiculairement à son axe (Y), c'est-à-dire radialement pour la mise en oeuvre du procédé de compression sur la pièce à usiner (3), et la hauteur des dents des différentes zones de déformation (4a, 4b, 4c, 4d) étant croissante, **caractérisé en ce que** le cercle de tête est le même pour toutes les zones de déformation (4a-4d) du rouleau de formage (4), le rayon du cercle du pied des différentes zones de déformation (4a-4d) diminue de la première zone de déformation (4a) à la dernière zone de déformation (4d), la profondeur des dents est croissante de la première zone de déformation (4a) à la dernière zone de déformation (4d) et ainsi l'épaisseur des dents sur le cercle de pied augmente de la première zone de déformation (4a) à la dernière zone de déformation (4d).

2. Outil selon la revendication 1, **caractérisé en ce que** le rouleau de formage (4) est monté de manière à pouvoir tourner librement.

3. Outil selon la revendication 1 ou 2, **caractérisé par** au moins un dispositif de limitation (7, 8) qui est formé par deux rouleaux de compression (9, 10) coopérants et qui peut être prévu dans la zone de bordure d'une pièce à usiner (3) exécutant un mouvement de rotation en sens alternés.
